# EUROPÄISCHE PATENTSCHRIFT

(11) **EP 0 659 953 B1**
(45) Veröffentlichungstag und Bekanntmachung des Hinweises auf die Patenterteilung: **14.03.2001**
(21) Anmeldenummer: 94111558.6
(22) Anmeldetag: 25.07.1994
(51) Int. Cl.: E04F 13/08

(54) **Vorrichtung zum Anbringen von Wandverkleidungen oder dgl.**
Device for fastening wall coverings
Dispositif de fixation pour revêtements muraux

(30) Priorität: 20.12.1993 DE 9319550 U
(43) Veröffentlichungstag der Anmeldung: 28.06.1995
(73) Patentinhaber: Duplex GmbH, 94431 Pilsting (DE)
(72) Erfinder: Wild,Günter, D-94431 Pilsting (DE); Pertler,Gerald, D-94405 Landau (DE); Brem,Werner, D-94405 Landau (DE)
(74) Vertreter: Gustorf, Gerhard, Dipl.-Ing.

(56) Entgegenhaltungen:
- EP-A- 0 264 707
- DE-A- 3 209 746
- DE-A- 3 235 621
- DE-U- 8 603 285
- US-A- 3 803 789

## Beschreibung

Die Erfindung betrifft eine Wandverkleidung nach dem Oberbegriff des Patentanspruchs 1.

Zum Schutz von Wänden in Gebäuden werden häufig als Platten ausgebildete Wandverkleidungen eingesetzt, beispielsweise in Krankenzimmern oder Fluren. Die Platten werden dabei mit Hilfe von Schrauben unmittelbar an der Wand anliegend angebracht. Das hat den Nachteil, daß zwischen der Wand und der Platte keine Luftzirkulation stattfinden kann, so daß Beschädigungen durch Feuchtigkeitseinflüsse unvermeidlich sind. Wenn der Bereich hinter einer Platte freigelegt werden soll, muß diese abgeschraubt werden, was zeitaufwendig ist und den Einsatz eines Werkzeugs erfordert. Da die Schraubenköpfe auf der Plattenvorderseite sichtbar sind, ergibt sich ein ästhetisch nicht zufriedenstellendes Bild.

Eine Wandverkleidung mit den Merkmalen des Oberbegriffs des Patentanspruchs 1 ist aus dem Dokument DE-A 32 09 746 bekannt. Dieses zeigt eine hinterlüftete Außenwandbekleidung aus einer Mehrzahl von Fassadenplatten, wobei im Kreuzungspunkt von jeweils vier Platten eine Wandbefestigungsschiene vorgesehen ist, die an ihrem oberen Ende etwa Z-förmig abgewinkelt ist, während das untere Ende U-förmig ausgebildet ist.

Der Erfindung liegt die Aufgabe zugrunde, eine Innenwandverkleidung mit Mitteln zu ihrer Befestigung zu schaffen, die zum raschen Einhängen von einzelnen Platten, unabhängig von darüber oder darunter anschließenden Platten, geeignet und so ausgestaltet sind, daß bei einfachster Montage der Platten während des Einhänges in die Vorrichtung ein sicherer Sitz und Halt im eingehängten Zustand gewährleistet werden.

Die Lösung dieser Aufgabe ergibt sich aus den kennzeichnenden Merkmalen des Patentanspruchs 1.

Die Wandbefestigungsschiene und die Tragschiene sorgen dafür, daß zwischen der Wandverkleidung und der Wand ein Zwischenraum gebildet wird, der sich für eine gute Durchlüftung eignet. Die an der Rückseite der Wandverkleidung angeschraubte Tragschiene kann mühelos mit Federspannung über den Einhängeflansch der Wandbefestigungsschiene geschoben werden, was eine sichere Befestigung ohne Klappern gewährleistet und die Möglichkeit bietet, die Wandverkleidung jederzeit ohne Werkzeug auszuhängen, beispielsweise zur Bildung einer Revisionsöffnung.

Die Tragschiene kann in mehrere Tragschienenabschnitte unterteilt sein, die mit Abstand voneinander in eine durchgehende Wandbefestigungsschine eingehängt werden. Dabei kann vorgesehen sein, daß jeder Tragschienenabschnitt einerseits mit seinem Tragflansch und andererseits mit einer Distanzbeilage, die an der Rückseite der Wandverkleidung anliegt, den Einhängeflansch von beiden Seiten umgreift. Auf diese Weise wird eine Hinterlüftung der Wandverkleidung ermöglicht, die bis in den oberen Bereich hinein verläuft.

Zur Verbesserung der Hinterlüftung ist vorgesehen, daß am oberen Rand der Wandverkleidung mit Abstand zum Rand eine Leiste befestigt ist, die mittels eines formschlüssig in Nuten eingreifenden Verbindungselementes am oberen Rand befestigt ist, das einen Abstandshalterteil aufweist.

Die Erfindung ist nachstehend an Ausführungsbeispielen erläutert, die in der Zeichnung dargestellt sind. Es zeigen:
Figur 1 die Vorderansicht einer Wandverkleidung gemäß der Erfindung in einem Flur,
Figur 2 einen Querschnitt durch den oberen Teil einer an der Wand angebrachten Wandverkleidung und
Figur 3 eine abgeänderte Ausführungsform der in Figur 2 gezeigten Wandverkleidung.

In Figur 1 sind von einem Flur die Wand 10 und eine Tür 12 angedeutet. An der Wand 10 ist ein Handlauf 14 befestigt. Unter dem Handlauf 14 ist eine Wandverkleidung 16 angebracht, die aus einer Platte 18 aus Holz oder Kunststoff besteht, an deren Kanten umlaufende Leisten 20 angebracht sind. Die Platte 18 ist über zwei horizontale, parallel übereinander verlaufende Wandbefestigungsschienen 22 an der Wand 10 befestigt.

Der Querschnitt der Figur 2 zeigt, daß jede Wandbefestigungsschiene 22 mit Hilfe von Schrauben 24 an der Wand 10 angebracht ist. Ebenfalls über Schrauben 26 sind an der Rückseite 28 der Platte 18 zwei Tragschienen 30 befestigt (Figur 2 zeigt nur eine der beiden), die horizontal verlaufen und deren Abstand dem Abstand der beiden Wandbefestigungsschienen 22 entspricht.

Die Wandbefestigungsschiene 22 und die Tragschiene 30 können aus einem gewalzten Aluminiumprofil oder aus Kunststoff hergestellt werden und haben etwa Z-förmige Querschnitte. Die Wandbefestigungsschiene 22 hat einen waagrecht verlaufenden Mittelsteg 32, von dessen einem Ende ein Wandbefestigungsflansch 34 senkrecht nach unten absteht. Der Wandbefestigungsflansch 34 ist mit Hilfe der Schrauben 24 an der Wand 10 angebracht. Von dem gegenüberliegenden Ende des Mittelsteges 32 steht ein wandferner Einhängeflansch 36 senkrecht nach oben ab. In entsprechender Weise hat auch die Tragschiene 30 einen im Querschnitt waagrechten Mittelsteg 38, von dessen einem Ende nach oben ein vertikaler Befestigungsflansch 40 absteht, welcher über die Schrauben 26 an der Rückseite 28 der Platte 18 angebracht ist. Vom anderen Ende des Mittelsteges 38 steht ein Tragflansch 42 nach unten ab, der eine dem Einhängeflansch 36 entsprechende Höhe hat und diesen hintergreift.

Beim Anbringen der Wandverkleidung 16 an der Wand 10 werden die beiden Tragflansche 42 hinter die Einhängeflansche 36 geschoben, so daß die Wandverkleidung 16 festgelegt ist. Im unteren Bereich der Wandverkleidung 16 ist ein Abstand zur Wand 10 freigelassen, der einen Eintrittsschlitz 44 für Luft freiläßt, so daß eine gute Hinterlüftung der Wandverkleidung 16 gewährleistet wird.

Am oberen Rand der Wandverkleidung 16 ist im Bereich der Rückseite 28 ein Pufferelement 46 angebracht, das aus einer elastischen Dichtungsleiste 48 besteht, die an der Wand 10 anliegt. Über der Dichtungsleiste 48 ist zusätzlich eine dauerelastische Verfugung 50 angebracht.

Im Ausführungsbeispiel der Figur 2 ist ferner zu erkennen, wie die am Rand umlaufenden Leisten 20 an der Platte 18 befestigt sind. Die untere Leiste 20 ist schmaler als die obere Leiste 20 ausgebildet, wodurch der Eintrittsschlitz 44 für die Luft gebildet wird. Die obere Leiste 20 stützt sich über das Pufferelement 46 elastisch an der Wand 10 ab.

Die Tragschiene 30 kann in mehrere Tragschienenabschnitte 30' unterteilt sein, die nur etwa 20 mm breit sind und mit Abstand voneinander in die durchgehende Wandbefestigungsschiene 22 eingehängt sind. Außerdem ist der Befestigungsflansch 40 der Tragschienenabschnitte 30' über die Schrauben 26 nicht unmittelbar an der Rückseite 28 der Platte 18 befestigt, sondern über Distanzbeilagen 56, die dieselbe Breite wie die Tragschienenabschnitte 30' haben. Die Distanzbeilagen 56 können einstückig mit den Tragschienenabschnitten 30' ausgebildet sein.

Der Einhängeflansch 36 der Wandbefestigungsschiene 22 wird dabei nur auf einigen kurzen Abschnitten beidseitig von den Tragschienenabschnitten 30' umgriffen, nämlich von dem jeweiligen Tragflansch 42 und der Distanzbeilage 56. Auf diese Weise ist eine Hinterlüftung der Wandverkleidung 16 bis in den oberen Bereich hinein möglich.

Der Tragflansch 42 ist elastisch federnd ausgebildet und etwas schmäler als der Abstand zwischen dem Einhängeflansch 36 und der Wand 10. Am freien Ende des Tragflansches 42 ist eine vorspringende, im Querschnitt nasenförmige Kante 52 ausgebildet, die im montierten Zustand an dem Einhängeflansch 36 mit Vorspannung anliegt. Das obere Ende des Einhängeflansches 36 hat eine schräge Einlaufkante 54, die das Einschieben des Tragflansches 42 hinter den Einhängeflansch 36 begünstigt.

Figur 3 zeigt eine Variante der Figur 2, bei der am oberen Rand der Wandverkleidung mit einem Abstand a eine Leiste 20 befestigt ist. Zu diesem Zweck ist in eine Nut am oberen Rand der Wandverkleidung 16 ein im Querschnitt h-förmiges Verbindungselement 58 eingesetzt, dessen nach oben ragender Schenkel in eine Nut der Leiste 20 eingreift. Das Verbindungselement 58 hat einen waagrechten Abstandshalterteil 60, dessen Stärke dem Abstand a zwischen dem oberen Rand der Wandverkleidung 16 und dem unteren Rand der Leiste 20 entspricht. Auf diese Weise kann die durch den unteren Eintrittsschlitz 44 zwischen der Wand 10 und der Platte 18 einströmende Luft hinter der Platte 18 nach oben durchströmen und über den durch den Abstand a gebildeten Austrittsschlitz 62 wieder abströmen. Der untere Eintrittsschlitz 44 ist in horizontaler Richtung lediglich durch kurze Abstandshalter 64 zwischen der unteren Leiste 22 und der Wand 10 unterbrochen.

## Patentansprüche

1. Wandverkleidung mit im oberen und im unteren Bereich vorgesehenen Mitteln zum Befestigen an einer Wand, jeweils umfassend eine horizontale Wandbefestigungsschiene (22) mit einem waagrecht verlaufenden Mittelsteg (32), von dessen einem Ende ein Wandbefestigungsflansch (34) senkrecht nach unten absteht, während von seinem gegenüberliegenden Ende ein wandferner Einhängeflansch (36) senkrecht nach oben absteht, und eine an der Rückseite (28) der Wandverkleidung (16) angebrachte Tragschiene (30), die einen im Querschnitt waagrechten Mittelsteg (38) aufweist, von dessen einem Ende nach oben ein vertikaler Befestigungsflansch (40) und von dessen anderem Ende ein hinter den Einhängeflansch (36) greifender Tragflansch (42) nach unten absteht, **dadurch gekennzeichnet**, daß der Tragflansch (42) der beiden Tragschienen (30) elastisch ausgebildet ist und an seinem freien Ende eine am Einhängeflansch (36) mit Vorspannung anliegende, vorspringende Kante (52) aufweist und daß am oberen Ende des Einhängeflansches (36) jeder der beiden voneinander getrennten und gleich ausgebildeten Wandbefestigungsschienen eine schräge Einlaufkante (54) ausgebildet ist.

2. Wandverkleidung nach Anspruch 1, **dadurch gekennzeichnet**, daß die Tragschiene (30) in an sich bekannter Weise in mehrere Tragschienenabschnitte (30') unterteilt ist, die mit Abstand voneinander in die Wandbefestigungsschiene (22) eingehängt sind.

3. Wandverkleidung nach Anspruch 2, **dadurch gekennzeichnet**, daß jeder Tragschienenabschnitt (30') einerseits mit seinem Tragflansch (42) und andererseits mit einer an der Rückseite (28) der Wandverkleidung (16) anliegenden Distanzbeilage (56) den Einhängeflansch (36) von zwei Seiten umgreift.

4. Wandverkleidung nach einem der vorhergehenden Ansprüche, **dadurch gekennzeichnet**, daß am oberen Rand der Wandverkleidung (16) mit Abstand zum Rand eine Leiste (20) befestigt ist.

5. Wandverkleidung nach Anspruch 4, **dadurch gekennzeichnet**, daß die Leiste (20) mittels eines formschlüssig in Nuten eingreifenden Verbindungselementes (58) am oberen Rand befestigt ist, das einen Abstandshalterteil (60) aufweist.

6. Wandverkleidung nach einem der vorhergehenden Ansprüche, **dadurch gekennzeichnet**, daß der Wandbefestigungsflansch (34) wenigstens im unteren Bereich der Wandverkleidung (16) im Querschnitt über deren Rückseite (28) vorsteht.

## Claims

1. Wall covering panel having on its upper and lower part means for fastening on a wall, each of them comprising a horizontal wall fastening rail (22) having a horizontal intermediate web (32) with a wall mounting flange (34) vertically projecting downwards from one end of said web (32) and with a pick-up flange (36) vertically projecting upwards from the opposite end of said web (32), and further comprising a support rail (30) fixed to the rear side (28) of the wall covering panel (16) and having a horizontal intermediate web (38) with a mounting flange (40) vertically projecting upwards from one end and with a support flange (42) vertically projecting downwards from the opposite end of said intermediate web (38) and engaging said pick-up flange (36), characterized in that the support flange (42) of both support rails (30) is an elastic flange comprising at its free end a projecting edge (52) contacting said pick-up flange (36) with preload abutment, and that the upper end of the pick-up flange (36) of both wall fastening rails comprises an inclined feed-in edge (54), both identically shaped wall fastening rails being separated from each other.

2. Wall covering panel according to claim 1 wherein the support rail (30) is subdivided as per se known in a plurality of sections (30') which are distant from each other and which are engaging said wall fastening rail (22).

3. Wall covering panel according to claim 2 wherein each section (30') of the support rail (30) embraces the pick-up flange (36) with its support flange (42) at one side and with a distance plate (56) at the other side, said distance plate abutting the rear side (28) of the wall covering panel (16).

4. Wall covering panel according to any of the preceding claims wherein on upper edge of said panel (16) a ledge (20) is mounted letting a distance to said upper edge.

5. Wall covering panel according to claim 4 wherein the ledge (20) is positively fixed to said upper edge by means of a fastener (58) engaging grooves and comprising a spacer element (60).

6. Wall covering panel according to any of the preceding claims wherein the profile of the wall mounting flange (34) protrudes from the rear side (28) of at least the lower part of the wall covering panel (16).

## Revendications

1. Panneau de revêtement mural qui présente dans ses parties supérieures et inférieures des moyens d'attache à un mur, chacun de ces moyens d'attache comprenant pour chaque partie supérieure et inférieure un rail horizontal (22) de fixation au mur avec une nervure intermédiaire horizontale (32) dont l'une des extrémités présente une bride (34) de fixation au mur faisant saillie verticalement vers le bas, tandis que l'extrémité opposée présente une bride de suspension (36) faisant saillie verticalement vers le haut, et comprenant en outre un rail de support (30) fixé à la surface postérieure (28) du panneau de revêtement mural (16), ledit rail de support (30) présentant une nervure intermédiaire horizontale (38) dont l'une des extrémités présente une bride de fixation (40) faisant saillie verticalement vers le haut, tandis que l'extrémité opposée présente une bride de support (42) qui fait saillie verticalemente vers le bas pour s'engager derrière la bride de suspension (36), caractérisé par le fait que la bride de support (42) des deux rails de support (30) est élastique et présente à son extrémité libre un bord saillant (52) qui s'appuie en pression sur la bride des suspension (36), et par le fait que à l'extrémité supérieure de la bride de suspension (36) de chacun des deux rails horizontaux (22) de fixation au mur, identiques et séparés l'un de l'autre, présente un bord oblique d'insertion (54).

2. Panneau de revêtement mural selon la revendication 1, caractérisé par le fait que le rail de support (30) est divisé, de manière connue en soi, en des sections (30') qui s'engagent à distance l'une de l'autre dans le rail horizontal (22) de fixation au mur.

3. Panneau de revêtement mural selon la revendication 2, caractérisé par le fait que chaque section (30') du rail de support (30) enserre la bride de suspension (36) entre sa bride de support (42) d'un côté et, de l'autre côté, une plaque d'écartement (56) qui elle-même s'appuie sur la surface postérieure (28) du panneau de revêtement mural (16).

4. Panneau de revêtement mural selon une des revendications précédentes, caractérisé par le fait qu'au bord supérieur du panneau (16) est fixée une baguette (20) à une certaine distance avec ledit bord.

5. Panneau de revêtement mural selon la revendication 4, caractérisé par le fait que la baguette (20) est fixée au bord supérieur au moyen d'un joint d'accouplement (58) s'engageant par enfourchement dans des rainures et présentant une partie d'écartement (60).

6. Panneau de revêtement mural selon une des revendications précédentes, caractérisé par le fait que le profil de la bride (34) de fixation au mur fait saillie, au moins dans la partie inférieure du panneau de revêtement (16), par rapport à la surface postérieure (28) de celui-ci.
